# EUROPÄISCHE PATENTSCHRIFT

(11) **EP 0 268 152 B1**
(45) Veröffentlichungstag und Bekanntmachung des Hinweises auf die Patenterteilung: **06.05.1992**
(21) Anmeldenummer: 87116283.0
(22) Anmeldetag: 05.11.1987
(51) Int. Cl.: B24D 5/12

(54) **Innenlochsäge**
Internal diameter cutting wheel
Scie à tronçonner intérieure

(30) Priorität: 20.11.1986 DE 3639700
(43) Veröffentlichungstag der Anmeldung: 25.05.1988
(73) Patentinhaber: Ernst Winter & Sohn (GmbH & Co.), D-20243 Hamburg (DE)
(72) Erfinder: Balck, Jürgen, D-2152 Horneburg (DE)
(74) Vertreter: Minetti, Ralf, Dipl.-Ing.

(56) Entgegenhaltungen:
- FR-A- 2 072 515
- US-A- 3 205 624
- US-A- 3 526 999

## Beschreibung

Die Erfindung betrifft eine Innenlochsäge, insbesondere zum Abtrennen dünner Scheiben von einem monokristalllinen Siliziumstab, bestehend aus einem dünnen in seiner Mitte mit einem Innenloch versehenen Blatt, das im Randbereich des Innenloches einen Belag trägt, der aus Diamant - oder Bornitridkörnern besteht, die in einer glavanischen Bindung gehalten sind, wobei der Belag die innenliegende, zylindrische Umfangsfläche des Innenloches sowie die daran angrenzenden Randabschnitte auf den beiden Außenseiten des Blattes bedeckt.

Derartige Innenlochsägen sind bekannt nach der FR - A 2,072,515. Sie finden Anwendung beispielsweise zum Abtrennen von extrem dünnen Scheiben von einem Stab aus monokristallinem Silizium für die Herstellung sogenannter Chips der Elektronikindustrie. Eine entsprechende Innenlochsäge besitzt dafür ein Kernblech, das eine Dicke aufweist von beispielsweise 0,12 mm bzw. 120 ym. Dieses Blech weist ein Innenloch auf, dessen Kante rundherum mit einem galvanisch aufgetragenen Diamantbelag versehen ist, der an der unmittelbaren Innenkante normalerweise wulstartig verdickt ist. Zusätzlich zu diesem Belag auf der zylinderförmigen Lochinnenseite trägt das Blatt auf seinen beiden Seiten an den beiden an das Loch anschließenden Randbereichen einen Diamantbelag von ca. 2 mm Breite.

Bei der Benutzung einer derartigen Innenlochsäge wird das dünne Blatt in einem Spannring eingespannt, um eine hohe Steifigkeit hervorzurufen. Dieser Spannring wird in einer Maschine angeordnet und in Rotation versetzt. Dabei erlaubt es der Abstand vom Innenrand des Innenloches bis zum Spannring einen Stab von entsprechender Durchmessergörße schneiden zu können. Eine solche Säge ist besonders vorteilhaft, wenn es sich darum handelt ein sehr kostspieliges Material wie monokristallines Silizium zu schneiden, weil die wirksame Schnittbreite und damit der hervorgerufene Verschnitt nur gering sind.

Ein Problem bei der Benutzung von Innenlochsägen zum Abtrennen von extrem dünnen Scheiben ergibt sich aus dem Umstand, daß sich während des Trennvorganges eine Scheibe durchbiegen kann. Das ist darauf zurückzuführen, daß sich beim Trennvorgang systembedingt eine stabile Seite auf der Seite des zu sägenden Stabes und eine instabile Seite auf der Seite der abzutrennenden Scheibe einstellt. Man spricht in diesem Zusammenhang von der stabilen Seite, weil selbst relativ große Kräfte auf dieser Seite keine elastische oder plastische Verformung hervorrufen. Auf der instabilen Seite hingegen können bereits relativ kleine Kräfte, insbesondere in Abhängigkeit von der Dicke der abzutrennenden Scheibe elastische aber auch plastische Verformungen durch Kristallzerstörung auf der Oberfläche hervorrufen. Derartige Verformungen führen in einem ungünstigen Fall zu einer starken Annäherung der abzutrennenden Scheibe an das Blatt der Innenlochsäge oder gar zu einer Berührung mit der Innenlochsäge. Infolge der dabei auftretenden Reibung führt eine solche Annäherung der abzutrennenden Scheibe an das Sägeblatt zu einer Zerstörung der Scheibe wie auch gegebenenfalls der Innenlochsäge selber, da eine Verformung des Materials ihres Kernes eintritt und dadurch ein Stabilitätsverlust durch hervorgerufene Spannungsänderungen im Kernmaterial eintritt. Dem läßt sich zwar in einem gewissen Umfang grundsätzlich abhelfen durch einen dickeren Diamantbelag an beiden Seiten des Sägeblattes. Würde man jedoch den wulstförmigen Diamantbelag zu beiden Seiten des Sägeblattes wesentlich verstärken, so würde sich eine erheblich größere Schnittbreite ergeben, die wiederum unvorteilhaft ist mit Rücksicht auf den damit verbundenen hohen Verlust an kostbarem Material.

Aufgabe der Erfindung ist es, eine Innenlochsäge zu schaffen, die zu einer verminderten Ausschußrate an getrennten Scheiben und Sägenmaterial führt bei weiterhin nur geringer Schnittbreite der Säge. Gemäß der Erfindung ist dafür vorgesehen, daß die Dicke des Diamantbelages auf der einen Seite größer ist als auf der anderen Seite des Blattes, der sogenannten stabilen Seite. Damit ist der Vorteil verbunden, daß der Abstand zwischen dem Blatt der Lochsäge und der ihm zugewandten Seite der abzutrennenden Scheibe größer als zuvor ist, so daß die Gefahr einer Berührung vermindert wird, während andererseits die wirksame Schnittbreite nur geringfügig vergrößert wird.

Bei einer Ausführungsform der Erfindung wird dem Umstand Rechnung getragen, daß bei zwei unterschiedlich dicken Diamantmaterialschichten auf dem Rand des Kernes ein Ausbiegen des Sägeblattes bei seinem Spannen eintreten kann. Wird nämlich bei einer Inbetriebnahme das Sägeblatt stark gespannt, so wird der Durchmesser des Innenloches gedehnt. Infolge einer solchen Dehung kann der Belag im Kantenbereich des Innenloches zu einer seitlichen Auslenkung führen und zwar insbesondere sofern er auf beiden Außenseiten des Blatte in unterschiedlicher Stärke angeordnet ist. Das beruht darauf, daß die unterschiedlich starken Materialschichten auf dem Kern beim Spannen unterschiedliche Gegenkräfte hervorrufen und als Folge ein Kräfteausgleich auftritt durch ein Kippen der stärkeren zur schwächeren Seite, so daß sich eine Schnittbreitenvergrößerung ergibt.

Vorteilhafterweise wird dem dadurch abgeholfen, daß zusätzlich zu den unterschiedlichen Dicken des Diamantbelages auf den beiden Außenseiten des Blattes Vorsorge dafür getroffen ist, daß die Gesamtanteile des Diamantbelages auf beiden Seiten des Blattes gleich groß sind. Dafür kann der Randbereich des Diamantbelages auf einer Außenseite des Blattes breiter sein als auf der anderen Außenseite, welche sich auf der instabilen Seite befindet. Stattdessen können bei gleicher Breite der beiden sich gegenüberliegenden Randbereiche ihre Dicken unterschiedlich sein im Kopfbereich und im Randbereich.

Allgemein haftet den vorgeschlagenen Lösungen der Vorteil an, daß sie unter Beibehaltung der üblichen Schnittbreiten durch eine seitliche Verschiebung der Belagüberstände die Funktionssicherheit der Innenlochsäge verbessern und einen Materialausschuß an abgetrennten Scheiben vermindern.

Ausführungsbeispiele der Erfindung sind nachstehend unter bezugnahme auf eine Zeichnung erläutert.

In der Zeichnung zeigen:
- Figur 1:: eine Innenlochsäge im Betriebszustand bei schematischer Darstellung;
- Figur 2:: den Randabschnitt des Innenloches einer Säge in stark vergrößertem Maßstab und
- Figur 3:: eine weitere Ausführungsform einer Innenlochsäge.

In der Figur 1 ist ein Stab 1 aus einem monokristallinen Silizium dargestellt, von dem extrem dünne Scheiben 2 abzutrennen sind. Dafür ist eine Innenlochsäge vorgesehen, die aus einem dünnen Metallblech 3 besteht, das in seiner Mitte mit einem Innenloch 4 versehen ist. Das Blech 3, das aus einem Chrom-Nickel-Stahl bestehen kann, hat nur eine Dicke von 0,12 mm.

Der Randbereich des Innenloches 4 ist von einem Diamantbelag 5 umgeben. Die einzelnen Diamantkörner sind in einer metallischen Bindung gehalten. Der Diamantbelag 5 umgibt den zylindrischen Innenrand des Innenloches 4 sowie den angrenzenden Randabschnitt auf beiden Seiten des Blattes 3. Zum Abtrennen einer Scheibe 2 wird der Stab 1 in das Innenloch 4 hineingeführt. Anschließend wird mit dem Blatt 3 und seinem Innenloch 4 eine Scheibe 2 vom Stab 1 abgetrennt. Grundsätzlich ergibt sich dabei die Gefahr einer Durchbiegung einer Scheibe 2 entsprechend dem Pfeil 8 und damit seiner Berührung mit dem Blatt 3 bei fortschreitender Schnitttiefe. Um dem abzuhelfen ist der Diamantbelag 5 auf der Seite der Scheibe 2, das heißt der sogenannten instabilen Seite stärker ausgebildet und zwar insbesondere im Kopfbereich 9 als auf der gegenüberliegenden Seite 7, bei der es sich um die stabile Seite handelt. Dadurch wird die Gefahr einer Berührung der Scheibe 2 mit dem Blatt 3 vermindert.

Der größere Belagüberstand der Diamantschicht 5 über die Außenseite des Blattes 3 ist in der Figur 1 wie auch in der Figur 2 mit "X₂" bezeichnet. Der geringere Belagüberstand auf der stabilen Seite 7 ist mit "X₁" bezeichnet.

In der Figur 2 sind die Größenverhältnisse des Randbereiches am Innenloch eines Blattes 3 einer Innenlochsäge in Größenangaben dargestellt. Bei dieser Ausführungsform hat der Randbereich auf der instabilen Seite eine Breite von 2,0 mm und auf der stabilen Seite eine Länge "L₂" von 2,5 mm. Auf der instabilen Seite 6 beträgt die Diamantbelagdicke im Kopfbereich 90 µm = X₂ und die Belagstärke auf der stabilen Seite 7 im Kopfbereich 60 µm = X₁. Die gesamte Belagstärke im Kopfbereich beträgt 270 µm.

Auf der instabilen Seite 6 ist die Länge L₁ des Belages 5 zwar geringer als auf der gegenüberliegenden Seite die Belaglänge L₂. Dafür ist der Belag auf der instabilen Seite 6 stärker ausgebildet, so daß sich insgesamt zu beiden Seiten der Achse des Blattes 3 ein gleich großer Diamantbelaganteil findet.

Gleiches gilt sinngemäß auch für eine Anordnung entsprechend der Ausführung nach Figur 3. Dort ist im Kopfbereich auf der instabilen Seite die Diamantbelagdicke größer, als auf der stabilen Seite 7. Die Längen im Randbereich sind auf beiden Seiten gleich. Um einen Materialausgleich und damit einen Spannungsausgleich zu erzielen ist jedoch der Belag 5 auf der Seite 6 dünner als auf der Seite 7.

Es versteht sich, daß die Erfindung nicht beschränkt ist auf die Verwendung einer Innenlochsäge zum Trennen eines monokristallinen Siliziumstabes, sondern ebenso Anwendung finden kann für die Bearbeitung polykristalliner Materialien und anderer Stoffe als Silizium wie beispielsweise auch Germanium.

## Patentansprüche

1. Innenlochsäge, insbesondere zum Abtrennen dünner Scheiben von einem monokristallinen Siliziumstab, bestehend aus einem dünnen in seiner Mitte mit einem Innenloch versehenen Blatt, das im Randbereich des Innenloches einen Belag trägt, der aus Diamant - oder Bornitridkörnern besteht, die in einer galvanischen Bindung gehalten sind, wobei der Belag die innenliegende zylindrische Umfangsfläche des Innenloches sowie die daran angrenzenden Randabschnitte auf den beiden Außenseiten des Blattes bedeckt, dadurch gekennzeichnet, daß die Dicke des Diamantbelages (5) auf der einen Seite (6) größer ist als auf der anderen Seite des Blattes (3).

2. Innenlochsäge nach Anspruch 1, dadurch gekennzeichnet, daß die Gesamtanteile des Diamantbelages (5) auf beiden Seiten des Blattes (3) gleich groß sind.

3. Innenlochsäge nach Anspruch 1, dadurch gekennzeichnet, daß die unterschiedlichen Dicken in einem verbreiterten Kopfbereich (9) des Diamantbelages (5) liegen.

4. Innenlochsäge nach Anspruch 1, dadurch gekennzeichnet, daß der Randbereich des Diamantbelages (5) auf einer Außenseite (7) des Blattes breiter ist als auf der anderen Außenseite (6) des Blattes.

5. Innenlochsäge nach Anspruch 1, dadurch gekennzeichnet, daß die unterschiedlichen Dicken im Randbereich des Diamantbelages (5) liegen.

## Claims

1. Internal diameter cutting wheel, especially for cutting off thin slices of a monocrystalin silicium barre constituted by a thin blade with an internal hole in its middle which carries in its edge area of the internal hole a coating which is constituted by diamond or boron nitride grains which are fixed in a galvanic bond, the coating covering the inner cylindrical peripheral side of the internal hole as well as the adjacent edge portions on both external sides of the blade, characterized in that the thickness of the diamond coating (5) is more important on the one side (6) than on the other side of the blade (3).

2. Internal diameter cutting wheel according to claim 1, characterized in that the total proportions of the diamond coating (5) are equal on both sides of the blade (3).

3. Internal diameter cutting wheel according to claim 1, characterized in that the different thicknesses are in a widened head area (9) of the diamond coating (5).

4. Internal diameter cutting wheel according to claim 1, characterized in that the edge area of the diamond coating (5) is wider on an external side (7) of the blade than on the other external side (6) of the blade.

5. Internal diameter cutting wheel according to claim 1, characterized in that the different thicknesses are in the edge area of the diamond coating (5).

## Revendications

1. Scie à tronçonner intérieure, en particulier pour tronçonner de minces disques d'une barre de silicium monocristallin, composée d'une mince lame, au milieu de laquelle est ménagé un trou intérieur, qui porte un revêtement dans la zone marginale du trou intérieur, revêtement qui est constitué par des grains de diamant ou de nitrure de bore qui sont fixés dans une liaison galvanique, le revêtement recouvrant la surface périphérique cylndrique intérieure du trou intérieur ainsi que les zones marginales adjacentes sur les deux côtés extérieurs de la lame, caractérisée en ce que l'épaisseur du revêtement en diamant (5) est plus importante sur l'un des côtés (6) que sur l'autre côté de la lame (3).

2. Scie à tronçonner intérieure selon la revendication 1, caractérisée en ce que les proportions totales du revêtement en diamant (5) sont égales sur les deux côtés de la lame (3).

3. Scie à tronçonner intérieure selon la revendication 1, caractérisée en ce que les différentes épaisseurs se trouvent dans une zone de tête (9) du revêtement en diamant (5).

4. Scie à tronçonner intérieure selon la revendication 1, caractérisée en ce que la zone marginale du revêtement en diamant (5) est plus large sur un côté extérieur (7) de la lame que sur l'autre côté extérieur (6) de la lame.

5. Scie à tronçonner intérieure selon la revendication 1, caractérisée en ce que les différentes épaisseurs se trouvent dans la zone marginale du revêtement en diamant (5).
